# DEMANDE DE BREVET EUROPEEN

(11) **EP 0 149 369 A2**
(43) Date de publication de la demande: **24.07.1985**
(21) Numéro de dépôt: 84401754.1
(22) Date de dépôt: 30.08.1984
(51) Int. Cl.: E03C 1/126, E03D 9/03

(54) **Installation de désinfection automatique de conduits d'écoulement d'appareils sanitaires**

(30) Priorité: 09.09.1983 FR 8314580
(71) Demandeur: PREMEFA S.A.R.L., F-90500 Beaucourt (FR)
(72) Inventeur: Acero, Ramon, F-25230 Seloncourt (FR); Parra, Francisco, F-90500 Beaucourt (FR)

(57) **Abrégé**

Cette installation comporte un boîtier (1) contenant d'une part un flacon (5) de substance bactéricide (6) relié par un conduit (11) à une pompe (7) et d'autre part un circuit de commande (10) et des transformateurs d'alimentation (8) et (9). La pompe (7) est reliée à un diffuseur (13) destiné à désinfecter la bonde (16) et le conduit de trop-plein (14) d'un lavabo (15). Un détecteur (17) et un amplificateur (20) sont fixés sur le conduit d'écoulement (18) pour transmettre un signal de commande au circuit électronique (10). Ce dispositif est utilisé pour désinfecter tous les appareils sanitaires tels que lavabos, baignoires, douches, cuvettes de toilettes, bidets, etc...

## Description

La présente invention concerne une installation de désinfection automatique de conduits d'écoulement d'appareils sanitaires, comportant au moins un réservoir d'une substance bactéricide liquide, au moins un diffuseur pour introduire cette substance directement ou indirectement dans lesdits conduits, une pompe alimentée pour commander ledit diffuseur et des moyens pour enclencher momentanément ladite pompe.

On connait déjà divers dispositifs de ce type destinés à assurer la désinfection des appareils sanitaires tels que des lavabos, des cuvettes de toilettes, des baignoires, notamment dans les milieux hospitaliers et/ou para-médicaux, les industries ou les laboratoires pharmaceutiques, cosmétologiques ou alimentaires.

On sait que les conduits d'écoulement et les conduits de trop-plein constituent des lieux priviligiés pour le développement d'une flore bactérienne dont la prolifération, notamment en milieu hospitalier. peut entrainer des contaminations dangereuses aux conséquences souvent graves pour les malades.

Les précautions prises actuellement, en particulier sous forme de nettoyages réguliers et fréquents à l'eau de Javel ou à l'aide d'autres substances désinfectantes, se sont avérées insuffisantes de sorte que l'on a proposé des systèmes à distribution automatique de substances bactéricides.

Un tel dispositif est par exemple décrit par la demande de brevet français publiée sous le No 2 445 416, relative à une installation de désinfection automatique d'un dispositif d'écoulement d'un lavabo ou analogue. Cette installation comporte une bombe aérosol et un dispositif de commande équipé d'une trompe à eau qui actionne la valve de la bombe aérosol à chaque écoulement d'eau à travers le robinet du lavabo.

Ce dispositif présente divers inconvénients dus notamment à la faible capacité des bombes aérosol, à la nuisance provoquée par le gaz sous pression contenu dans ces bombes, aux dangers d'explosion que représentent ces bombes dans certains milieux industriels où la température peut atteindre, voire dépasser 50 °C, ainsi qu'au problème de montage des trompes à eau.

D'autres systèmes voisins ou similaires ont été décrits dans le brevet suisse no 292 337, le brevet britannique No 171 474 ou la demande de brevet français publiée sous le No 2 363 248.

Toutefois, la plupart de ces systèmes présente des défauts, soit parce qu'il est mpossible de régler avec précision la quantité de substance batéricide injectée dans le circuit d'écoulement des eaux, soit parce çu'il est impossible de déterminer avec précision le moment auquel doit se produire cette injection pour qu'elle soit efficace.

La présente invention se propose de pallier l'ensemble des inconvénients mentionnés ci-dessus en réalisant un dispositif compact, facile à installer et à adapter à n'importe quel appareil sanitaire et pour lequel il est possible de déterminer avec précision à la fois la durée de la diffusion de la substance bactéricide et le moment précis de cette diffusion, de telle manière qu'elle protège efficacement les installations sanitaires contre une prolifération bactérienne dangereuse.

Dans ce but, l'installation de désinfection automatique des conduits d'écoulement d'appareils sanitaires telle que définie ci-dessus est caractérisée en ce que lesdits moyens pouer enclencher momentanément ladite pompe comprennent au moins un organe détecteur agencé pour détecter l'évacuation des eaux usées par lesdits conduits desdits appareils sanitaires, et des moyens pour transmettre un signal de détection à un circuit de commande de ladite pompe d'alimentation du diffuseur.

Selon une forme de réalisation préférée, le circuit de commande comporte des organes de temporisation pour définir la durée d'un intervalle de temps entre la détection du début de l'évacuation des eaux usées et le début de la diffusion de la substance bactéricide. Par ailleurs, le circuit de commande comporte avantageusement des organes de temporisation pour définir la durée de la phase de diffusion de la substance bactéricide.

Selon une forme de réalisation particulière de la présente invention, l'organe détecteur comporte au moins un microphone et les moyens pour transmettre un signal de détection au circuit de commande de la pompe comportent au moins un amplificateur.

Toutefois, l'organe détecteur se compose de préférence d'une sonde de contact comprenant deux électrodes montées au moins partiellement à l'intérieur d'un circuit d'écoulement d'un appareil sanitaire.

Selon une variante, l'organe détecteur peut comporter une sonde thermique montée au moins partiellement à l'intérieur d'un circuit d'écoulement d'un appareil sanitaire, au moins une sonde de référence et les moyens pour transmettre un signal de détection au circuit de commande de la pompe d'alimentation du diffuseur peuvent comporter au moins un organe sensible à une différence de température apparaissant entre ladite sonde thermique et ladite sonde de référence.

Le diffuseur est avantageusement monté de telle manière que la substance bactéricide puisse être projetée ou giclée dans les conduits d'écoulement de 1' appareil sanitaire. Le ou les gicleurs peuvent être disposés dans le conduit d'évacuation du trop-plein, à proximité d'un siphon ou même à l'intérieur du réservoir d'eau d'une cuvette de toilettes. Dans ce cas, la substance bactéricide est mélangée à l'eau de rinçage de cette cuvette.

De façon similaire, l'organe détecteur et notamment la sonde de contact, peut être montée au moins partiellement dans un conduit d'écoulement ou à l'intérieur du réservoir d'eau d'une cuvette de toilettes. Dans ce cas, il détecte une baisse de niveau dans ce réservoir.

La présente invention sera mieux comprise en référence à la description d'exemples de réalisation et du dessin annexé dans lequel:
La figure 1 représente une vue schématique illustrant une forme de réalisation particulière de l'installation selon l'invention,
La figure 2 représente une vue partielle agrandie du diffuseur utilisé dans le cas de l'installation illustrée par la fig. 1,
La figure 3 représente une vue partielle agrandie illustrant un diffuseur injectant la substance bactéricide directement dans le conduit d'écoulement d'un lavabo,
La figure 4 illustre une autre forme de réalisation de l'installation selon l'invention, et
La figure 5 représente une vue partielle d'une variante de l'installation représentée par la fig. 4.

En référence à la fig. 1, l'installation représentée comporte un boîtier 1 constitué par exemple par un coffret en métal, en matière synthétique ou en tout autre matériau approprié, divisé en deux compartiments 2 et 3 par une paroi de séparation 4. Le compartiment 2 est agencé pour loger un récipient 5, par exemple un flacon en verre contenant la substance bactéricide 6. Le compartiment 3 contient avantageusement une pompe 7, un transformateur 8 abaisseur de tension pour alimenter la pompe 7, un transformateur 9 abaisseur de tension pour alimenter le ou les organes détecteurs et un circuit électronique de commande 10. La pompe 7 est raccordée au flacon 5 contenant la substance bactéricide 6 par un tube 11 dont l'extrémité libre plonge au fond du flacon 5. La pompe est par ailleurs raccordée par un conduit 12 au diffuseur 13, qui dans le présent cas est en fait un diffuseur double (illustré plus en détail par le fig. 2) destiné à injecter de la substance bactéricide à l'intérieur du conduit de trop-plein 14 d'un lavabo 15 et vers la bonde 16 de ce même lavabo. Un microphone 17 capte le bruit provoqué par l'écoulement de l'eau vers le conduit d'évacuation 18 du lavabo, et constitue l'organe détecteur alimenté par le transformateur 9 à travers la ligne 19. Cet organe détecteur transmet un signal de détection amplifié par un amplificateur 20 au circuit électronique 10 à travers la ligne 21. Le circuit électronique 10 comporte de préférence des organes de temporisation qui permettent d'une part de déterminer l'instant zéro de la diffusion de substance bactéricide, c'est-à-dire l'intervalle de temps qui s'écoule entre le début de la détection de l'écoulement des eaux usées à travers le conduit d'évacuation 18 et l'enclenchement de la pompe 7 qui alimente le diffuseur 13, et d'autre part la durée de la phase de désinfection, c'est-à-dire le temps de fonctionnement de la pompe 7.

La fig. 2 illustre plus en détail la forme particulière du diffuseur
13. Il se compose de deux buses 30 et 31 raccordées à un conduit commun 32 dont l'autre extrémité est connectée à la sortie de la pompe
7. Ces deux buses 30 et 31 sont destinées à gicler la substance bactéricide respectivement vers la bonde et à l'intérieur du conduit de trop-plein 14 du lavabo 15.

La fig. 3 représente une variante selon laquelle une buse d'éjection de substance bactéricide 40 est montée latéralement sur le siphon 41 d'un lavabo ou de tout autre appareil sanitaire tel que baignoire, bidet, etc.... Le diffuseur 40 est sensiblement disposé dans le prolongement du conduit d'évacuation 42 de cet appareil sanitaire. Une sonde de contact 43 est fixée sur la paroi extérieure du conduit d'évacuation 42. Cette sonde comporte deux électrodes 44 et 45 qui pénètrent à l'intérieur du conduit d'évacuation 42. Au moment de l'évacuation des eaux usées, les deux électrodes 44 et 45 sont mises en court-circuit, ce qui fournit un signal de détection retransmis au circuit électronique (non représenté).

La fig. 4 illustre une autre forme de réalisation de la désinfection d'une cuvette de toilettes 50 équipée d'un réservoir d'eau 51. Dans cet exemple, l'organe détecteur est constitué par une sonde de contact ou un détecteur de niveau 52 logé à l'intérieur du réservoir 51. Lorsqu'un utilisateur tire la chasse d'eau, le niveau d'eau baisse dans le réservoir 51, ce qui engendre le signal de détection capté par le circuit électronique. Un diffuseur 53 est disposé à proximité de la paroi arrière de la cuvette 50.

La fig. 5 illustre une variante de la réalisation décrite en référence à la fig. 4. Dans ce cas, le diffuseur 60 est logé à l'intérieur du réservoir 51 et la substance bactéricide destinée à la désinfection de la cuvette de toilettes est préalablement mélangée à l'eau de rinçage contenue dans le réservoir 51.

Il est bien entendu que le nombre des diffuseurs ainsi que leur disposition peuvent être modifiés selon les installations. De même, le boîtier contenant le flacon de substance bactéricide et les organes de commande peuvent être équipés d'une fenêtre de détection du niveau de substance contenue dans le flacon et/ou d'une porte d'accès aux organes de commande.

La présente invention n'est pas limitée aux formes de réalisation décrites et illustrées par les figures mais peut subir diverses modifications et se présenter sous diverses variantes évidentes pour l'homme de l'art.

## Revendications

1. Installation de désinfection automatique de conduits d'écoulement d'appareils sanitaires, comportant au moins un réservoir (5) d'une substance bactéricide liquide (6), au moins un diffuseur (13, 40, 53, 60) pour introduire cette substance directement ou indirectement dans lesdits conduits, une pompe (7) commandée pour alimenter ledit diffuseur et des moyens (17, 20, 43, 52) pour enclencher momentanément ladite pompe (7), caractérisée en ce que lesdits moyens pour· enclencher momentanément ladite pompe (7) comportent au moins un organe détecteur (17, 43, 42) agencé pour détecter l'évacuation des eaux usées par lesdits conduits desdits appareils sanitaires et des moyens pour transmettre un signal de détection à un circuit de commande (10) de ladite pompe (7) d'alimentation du diffuseur (13, 40, 53. 60).

2. Installation selon la revendication 1, caractérisée en ce que le circuit de commande (10) comporte des organes de temporisation pour définir la durée d'un intervalle de temps entre la détection du début de l'évacuation des eaux usées et le début de la phase de diffusion de la substance bactéricide.

3. Installation selon la revendication 2, caractérisée en ce que le circuit de commande (10) comporte des organes de temporisation pour définir la durée de la phase de diffusion de la substance bactéricide.

4. Installation selon la revendication 1, caractérisée en ce que l'organe détecteur comporte au moins un microphone (17) et en ce que les moyens pour transmettre un signal de détection au circuit de commande (10) comportent au moins un amplificateur (20).

5. Installation selon la revendication 1, caractérisée en ce que l'organe détecteur comporte au moins une sonde de contact (43) comportant deux électrodes (44, 45) montées au moins partiellement à l'intérieur d'un conduit d'écoulement (42) d'un appareil sanitaire.

6. Installation selon la revendication 1, caractérisée en ce que l'organe détecteur comporte une sonde thermique montée au moins partiellement à l'intérieur d'un conduit d'écoulement d'un appareil sanitaire, au moins une sonde de référence et en ce que les moyens pour transmettre un signal de détection au circuit de commande de la pompe d'alimentation du diffuseur comprennent au moins un organe sensible à la différence de température entre la sonde thermique de détection et la sonde thermique de référence.

7. Installation selon l'une quelconque des revendications 5 ou 6, caractérisée en ce que la sonde de détection est montée à l'intérieur du réservoir d'eau (51) d'une cuvette de toilettes (50).

8. Installation selon la revendication 7, caractérisée en ce que le diffuseur (60) est disposé à l'intérieur du réservoir d'eau (51) d'une cuvette de toilettes.
